# EUROPÄISCHE PATENTSCHRIFT

(11) **EP 3 348 172 B1**
(45) Veröffentlichungstag und Bekanntmachung des Hinweises auf die Patenterteilung: **25.09.2019**
(21) Anmeldenummer: 18151483.7
(22) Anmeldetag: 12.01.2018
(51) Int. Cl.: A47C 21/04, A47C 27/14, A47C 27/15

(54) **MODULARE MATRATZE**
MODULAR MATTRESS
MATELAS MODULAIRE

(30) Priorität: 13.01.2017 CH 432017
(43) Veröffentlichungstag der Anmeldung: 18.07.2018
(73) Patentinhaber: Reist Schaumstoffe GmbH, 2562 Port (CH)
(72) Erfinder: Reist, Roland, 2562 Port (CH); Reist, Sandro, 2563 Ipsach (CH)
(74) Vertreter: BOVARD AG

(56) Entgegenhaltungen:
- EP-A1- 2 954 802
- DE-U1- 20 314 264
- JP-U- S6 275 745

## Beschreibung

### Technisches Gebiet der Erfindung

Die vorliegende Erfindung bezieht sich auf eine modulare Matratze, wobei eine derartige individualisierbare Matratze, insbesondere eine Schaumstoffmatratze, eine Anpassung der Härte nach den Bedürfnissen eines Benutzers ermöglicht.

### Stand der Technik

Matratzen als Körperunterlagen sollen nicht zu weich und nicht zu hart sein und für einen darauf liegenden Körper einen Liegekomfort bereitstellen. Insbesondere weist eine Matratze Bereiche auf, die dem Gewicht eines Benutzers leichter nachgeben sollen, so dass einzelne Körperregionen unterschiedlich tief einsinken können. Auf diese Weise wird eine Stabilisierung der Körperlage erreicht und insbesondere kann die Wirbelsäule entlastend und orthopädisch richtig gelagert werden. Im Allgemeinen variiert zumindest in Längsrichtung und eventuell auch in Querrichtung der Liegefläche der Matratze deren Liegehärte, d.h. sie weist ein Härteprofil auf. Durch ein auf einen Körper abgestimmtes Härteprofil entlang der Längsrichtung der Liegefläche einer Matratze kann erreicht werden, dass vorstehende Körperteile wie Schultern und Hüfte lokal tiefer einsinken können.

Ein entsprechendes Härteprofil kann erreicht werden, indem Schaumstoffe mit unterschiedlichen Stauchhärten bzw. Raumgewichten beispielsweise abschnittsweise eingesetzt werden. Ferner ist auch bekannt, lokale Ausnehmungen bzw. Hohlräume vorzusehen, um Einsinktiefen auf die jeweiligen Körperregionen einer darauf ruhenden Person abzustimmen. Mittels Verteilung, Formgebung und Dimension derartiger Hohlräume besteht eine Möglichkeit einer Härteregulierung einer Matratze.

Aus DE 10 2014 113 073 ist eine modulare Matratze bekannt, welche in einer wiederverschliessbaren Hülle mehrere aufeinander geschichtete Lagen mit sich voneinander unterscheidenden Härteprofilen austauschbar aufnimmt, wobei die Lagen in der Regel die Grösse einer Liegefläche aufweisen bzw. die Liegefläche durch zwei oder mehrere neben- oder hintereinander liegende Teillagen gebildet wird. Je nach Anordnung der Lagen in der Hülle ergibt sich ein unterschiedliches Gesamthärteprofil der modularen Matratze. Zur Unterscheidung der Lagen können diese mit entsprechender Kennzeichnung versehen sein. Ferner kann in der Hülle ein Rahmen vorgesehen sein, der eine Ausnehmung aufweist, in die die Lagen aufeinander liegend angeordnet werden. Der Rahmen entspricht in seiner Höhe der Dicke des darin aufgenommenen Gesamtlagenstapels, wobei seine Härte die Gesamthärte des Lagenstapels übersteigt. Eine derartige modulare Matratze umfasst durchgängige, sich über die gesamte Längsrichtung erstreckende Lagen, wobei mindestens zwei Lagen mit unterscheidbarer Härte übereinander liegen. Ein Benutzer kann demnach lediglich zwischen einem weicheren oder einem härteren Aufbau wählen, aber keine abschnittsweise Varianz einstellen, d.h. kein individualisierbares Härteprofil.

Aus EP 2 954 802 A1 ist eine Matrazenstruktur bekannt, umfassend einen Rahmen, in welche übereinanderliegend eine Stützstruktur und eine Entlastungsstruktur anordenbar ist, welche eine Vielzahl an Entlastungselementen umfasst, die sich hinsichtlich ihrer Breite und ihrer Härte unterscheiden. Ferner ist eine Öffnung in den Schichten vorgesehen, welche im Bereich der Schulterpartie einen Luftdurchgang zum Atmen bildet.

Aus dem Stand der Technik sind ferner Baukastensysteme bekannt, welche in einem Rahmen Matratzenelemente mittels einer Steckverbindung miteinander zu einer Mehrelementzonen-Matratze verbinden, wobei sich die Elemente hinsichtlich ihrer Grösse und ihrem Härtegrad unterscheiden.

### Zusammenfassung der Erfindung

Der vorliegenden Erfindung liegt die Aufgabe zugrunde, eine individualisierbare Liegeunterlage bereitzustellen, insbesondere eine Matratze bzw. ein Kissen, welche ein einstellbares Härteprofil aufweist. Ferner soll eine gute Durchlüftung der Liegeunterlage gewährleistet sein, so dass eine ausreichende Wärme- und Feuchtigkeitsabfuhr möglich ist.

Gelöst werden die Aufgaben durch Einlegeelemente, welche Lüftungskanäle aufweisen, die mittels an den Einlegeelementen vorgesehenen Schlitzen mit einer Aussenseite derselben verbunden sind und sich hinsichtlich einer Eigenschaft, insbesondere hinsichtlich ihrer Härte unterscheiden. Die weiteren Ausführungen beziehen sich auf eine Matratze, gelten sinngemäss aber auch für ein Kopfkissen, welches ebenfalls ein individualisierbares Härteprofil aufweisen kann. Insbesondere kann ein Kopfkissen einen inneren weicheren Bereich und etwas härtere Seitenbereiche aufweisen, um eine Kopf-, Nacken- und Schulterpartie einer darauf liegenden Person optimal zu stützten und entsprechende beanspruchte Körperpartien dadurch zu entlasten.

Erfindungsgemäss umfasst eine Liegeunterlage mit einer Liegefläche, beispielsweise ausgebildet als Matratze, einen Rahmen, welcher eine Kontur eines Grundkörpers vorgibt. Der Grundkörper entspricht in seiner Dimension, d.h. hinsichtlich Breite, Länge und Höhe den für Matratzen üblichen Nennmassen, welche für Einzelbettmatratzen bzw. Doppelbettmatratzen bekannt sind.

Der im Wesentlichen rechteckige Rahmen weist zwei parallele Längsrahmenteile auf, die an ihren Enden über zwei ebenfalls parallele Querrahmenteile miteinander, bevorzugt einstückig verbunden sind. Ferner ist ein Bodenelement umfasst, welches an einer Unterseite der Liegeunterlage Matratze eine Deckschicht bildet. Das Material des Rahmens kann derart gewählt sein, dass er eine definierte Härte aufweist, so dass eine Person bequem auf den Rahmenteilen sitzen kann ohne zu tief einzusinken, ebenso wie ein bequemes Hinlegen und Aufstehen möglich ist. An den parallelen Längsrahmenteilen sind Durchgangsöffnungen vorgesehen, welche in Zusammenhang mit noch näher zu beschreibenden Lüftungskanälen eine Belüftung ermöglichen zum Abführen von Wärme und Feuchtigkeit nach aussen. So bewirkt eine Bewegung der auf der Liegeunterlage ruhenden Person von Zeit zu Zeit einen Ausstoss von insbesondere feuchter Luft und ein Einsaugen von frischer Luft.

In dem vom Rahmen umgebenen Innenbereich sind Einlegeelemente aufnehmbar. Ein Einlegeelement ist im Allgemeinen ein Formteil mit einem in üblichen Raumgewichten herstellbaren Schaumstoff mit möglichst einheitlichen Dicken zwischen 6 und 8 cm, wobei bevorzugt viskoelastische Schaumstoffe, Kaltschaum und/oder Polyurethanschaumstoffe eingesetzt werden. Abweichende Masse und/oder Materialien sind aber selbstverständlich auch denkbar. Ein erfindungsgemässes Einlegeelement weist Lüftungskanäle auf, welche bevorzugt derart ausgebildet sind, dass sie quer zur Längsrichtung der Liegeunterlage verlaufen und mit den in den parallelen Längsrahmenteilen vorgesehenen Durchgangsöffnungen fluchten. So wird eine seitliche Lüftung, eine Entlüftung und eine zusätzliche optimierte Klimaregulierung erreicht. Insbesondere sind die quer verlaufenden Lüftungskanäle in einer mittleren Ebene angeordnet, d.h. auf halber Höhe der Einlegeelemente ausgebildet.

Die erfindungsgemässen Einlegeelemente weisen diese Schlitze auf, welche die quer verlaufenden Lüftungskanäle mit einer Aussenseite der Einlegeelemente verbinden. Je nach Orientierung der sogenannten geschlitzten Einlegelemente, d.h. ob die Schlitze nach oben in Richtung Liegefläche orientiert sind oder entgegengesetzt in Richtung Bodenelement, ist die Härte des Einlegeelements unterschiedlich. Allein durch die Orientierung der geschlitzten Einlegelemente steht demnach eine einfache Härteregulierung zur Verfügung, so dass neben unterschiedlichen Einlegeelementen auch die Orientierung der Schlitze zur Parametereinstellung der Härte genutzt werden kann. Weist der Schlitz eines Einlegeelements in der Anordnung nach oben, so ist diese Lage grundsätzlich weicher als bei einer Orientierung des Schlitzes nach unten.

Erfindungsgemäss können in dem Rahmen der Liegeunterlage, mehrere Lagen an Einlegeelementen übereinander angeordnet sein. Ferner kann die Liegeunterlage in Längsrichtung in mehrere Zonen unterteilt sein. In einer bevorzugten Ausführungsform ist die Liegeunterlage in Längsrichtung in drei Zonen unterteilt, wobei je Zone bevorzugt zwei Lagen an Einlegeelementen übereinander angeordnet sind, so dass insgesamt sechs Einlegeelemente eingesetzt werden. Die Einlegeelemente unterscheiden sich hinsichtlich ihres Härtegrades. Neben unterschiedlichen Materialien können sich die Einlegeelemente auch dahingehend unterscheiden, ob es sich um geschlitzte oder ungeschlitzte Einlegeelemente handelt. Im Falle von geschlitzten Einlegeelementen kann die Orientierung der Schlitze variieren, d.h. ob sie in Richtung der oberen Liegefläche oder nach unten in Richtung Bodeneelement gerichtet in der Anordnung orientiert sind.

Insbesondere ist der Innenbereich in Längsrichtung der Liegeunterlage unterteilt in mehrere Zonen. Bevorzugt unterteilt sich der Innenbereich in einen Kopfbereich, einen Mittelbereich und einen Fussbereich, wobei aber auch eine Aufteilung in mehr als drei Zonen möglich ist. Beispielsweise können Zonen vorgesehen sein für folgende Körperpartien, den Kopf- und Nacken, die Schultern, den Lendenwirbelbereich, den Beckenbereich, Oberschenkel und Knie, Waden und Fuss.

Demnach steht zur individualisierten Einstellung eines Härteprofils einer Liegeunterlage eine Vielfalt von Möglichkeiten zur Verfügung, ohne dass eine Vielzahl von Einlegeelementen auf Vorrat zu halten ist. Vielmehr bietet die Orientierung der geschlitzten Einlegeelemente eine einfache Möglichkeit zur modularen Einstellung eines Härteprofils. Unterschiedliche Härtegrade der Einlegeelemente können mit Markierungen angezeigt werden, beispielsweise durch Farbmarkierungen.

In einer weiteren Ausführungsform einer erfindungsgemässen Liegeunterlage umfasst diese eine obere Deckschicht, beispielsweise als Zuschnitt mit genoppter oder nicht genoppter Oberfläche.

Ferner können Polsterlagen die Anordnung der Liegeunterlage komplementieren. Die gesamte Anordnung der Liegeunterlage, umfassend den Rahmen mit den eingelegten Einlegeelemente, eventuell einer oberen Deckschicht und eventuellen Polsterlagen, kann von einem verschliessbaren Überzug umschlossen werden.

### Kurzbeschreibung der Zeichnungen

Weitere bevorzugte Merkmale und bevorzugte Ausführungsformen werden im Folgenden anhand von Ausführungsbeispielen und den Figuren erläutert. Dabei zeigen:
Fig. 1 eine erfindungsgemässe modular aufgebaute Liegeunterlage;
Fig. 2 eine Teilschnittansicht einer erfindungsgemässen modular aufgebauten Liegeunterlage, umfassend Einlegeelemente; und
Fig. 3 eine Detailansicht eines Einlegeelements.

### Detaillierte Beschreibung der Ausführungsformen der Erfindung

In Fig. 1 ist in perspektivischer Ansicht eine Liegeunterlage 1 dargestellt, welche einen Rahmen 2 umfasst. Der Rahmen 2 ist bevorzugt einstückig ausgebildet, aufweisend parallele Längsrahmenteile und mit diesen verbundene Querrahmenteile, ebenso wie ein Bodenelement (nicht dargestellt). Der Rahmen 2 umgibt einen Innenbereich, welcher entlang einer Längsrichtung der Liegeunterlage 1 in dem dargestellten Ausführungsbeispiel in die Zonen 3, 4 und 5 unterteilt ist. Insbesondere kann die Zone 3 als Auflagefläche für eine Kopf- und Schulterpartie einer Person ausgebildet sein, während Zone 4 einer Rücken- und Hüftpartie und Zone 5 einer Beinpartie zugeordnet werden kann. Wie in Fig. 1 mit unterschiedlichen Texturen angedeutet, weisen die Zonen 3, 4 und 5 unterschiedliche Eigenschaften auf, insbesondere unterschiedliche Härte.

Die Härte ist hierbei das Mass, um das die Höhe bzw. Dicke einer Liegeunterlage komprimiert wird, wenn sie mit einem definierten Gewicht belastet wird. Bezogen auf eine mehrlagige Liegeunterlage weist jede Lage eine definierte Härte auf, welche in ihrer Anordnung die Gesamthärte der Liegeunterlage bestimmen. Über die Liegefläche der Liegeunterlage kann die Härte variieren, d.h. die Liegeunterlage weist ein Härteprofil auf, insbesondere in Längsrichtung der Liegeunterlage aber auch in Querrichtung.

Aber nicht nur die Zonen 3, 4 und 5 unterscheiden sich bezüglich der Härte auch der Rahmen 2, umfassend Längs- und Querrahmenteile und Bodenelement, weist eine definierte Härte auf, welche sich auf die Funktion des Rahmens 2 als Stützelement bezieht.

Ferner ist in Fig. 1 ersichtlich, dass der Rahmen 2, insbesondere an den parallelen Längsrahmenteilen, mehrere Ebenen von einer Vielzahl von Durchgangsöffnungen 6 aufweist. Die *Durchmesser,* Anzahl und Verteilung der Durchgangsöffnungen 6 können dabei variieren. Die Durchgangsöffnungen 6 bilden ein Element eines seitlichen Belüftungssystems für die Liegeunterlage 1, welche für eine gute Durchlüftung sorgt und so auch die Hygiene aufrechterhält.

In Fig. 2 ist nun eine Teilschnittansicht der Liegeunterlage 1 dargestellt. Die Liegeunterlage 1 umfasst den Rahmen 2 und ist unterteilt in Zonen. An der Schnittdarstellung ist erkennbar, dass je Zone ein erstes Einlegeelement 31, 41, 51 über ein zweites Einlegelement, hier als 32 gekennzeichnet, angeordnet ist. Erstes und zweites Einlegelement 31, 32 weisen Lüftungskanäle 61 auf, welche mit den in den parallelen Längsrahmenteilen ausgebildeten Durchgangsöffnungen 6 fluchten. In dem in Fig. 2 dargestellten Ausführungsbeispiel sind die Lüftungskanäle 61 und die Durchgangsöffnungen 6 in zwei übereinander angeordneten parallelen Ebenen ausgebildet. Seitliche Durchgangsöffnungen 6 und Lüftungskanäle 61 bilden ein Belüftungssystem für die Liegeunterlage 1.

In dem Rahmen 2 aufgenommen sind übereinander angeordnete erste und zweite Einlegeelemente, beispielsweise 31, 32. Erste und zweite Einlegelemente 31, 32 können sich hinsichtlich ihrer Härte unterscheiden. Dies kann erreicht werden durch eine Variation des verwendeten Materials und/oder durch Schlitze 71, welche sich in dem dargestellten Ausführungsbeispiel von einer Aussenseite des Einlegeelements 31 bis zum ausgebildeten Lüftungskanal 61 erstrecken. In Fig. 2 sind aus Übersichtlichkeitsgründen nicht alle Schlitze 71 dargestellt, sie können sich aber ohne weiteres über die ganze Länge des Einlegeelements 31 erstrecken. Erkennbar ist auch, dass das Einlegelement 32 keine derartigen Schlitze aufweist, demnach auch als ungeschlitztes Einlegeelement 32 bezeichnet werden kann. Selbstverständlich kann das Einlegeelement 32 aber ebenfalls Schlitze aufweisen, wie das Einlegeelement 31. Erfindungsgemäss kann über die Orientierung eines geschlitzten Einlegeelements 31 in der in dem Rahmen 2 aufgenommenen Anordnung die Härte variiert werden. Ist der Schlitz 71 nach oben orientiert weist das Einlegelement 31 grundsätzlich eine geringere Härte auf, als bei einer entgegengesetzten Orientierung und/oder im Vergleich zu der ungeschlitzten Variante.

An dieser Stelle soll zur Vollständigkeit erwähnt werden, dass es auch nicht ausgeschlossen ist, je nach Bedarf auch Einlegeelemente 31, 32 übereinanderzustapeln, die dieselbe Härte aufweisen.

In Fig. 3 ist das erste Einlegeelement 31 in einer entgegengesetzten Orientierung dargestellt. Erkennbar sind die Lüftungskanäle 61 und die Schlitze 71, welche sich in der dargestellten Orientierung nach unten erstrecken. Bei einer derartigen Orientierung der Schlitze 71 ist die Härte des ersten Einlegelements 31 grösser als bei der entgegengesetzten Orientierung der Schlitze 71.

## Patentansprüche

1. Liegeunterlage (1) mit einer Liegefläche, umfassend einen Rahmen (2) mit parallelen Längsrahmenteilen, damit verbundenen Querrahmentellen und einem Bodenelement, wobei der Rahmen (2) einen Innenbereich umfasst, in welche Einlegeelemente (31, 41, 51, 32) aufnehmbar sind,
wobei die Einlegeelemente (31, 41, 51, 32) unterscheidbare Härte haben, sowie Schlitze (71) und quer zur Längsrichtung verlaufende Lüftungskanäle (61) aufweisen, weiche mit Durchgangsöffnungen (6) fluchten, die in den parallelen Längsrahmenteilen ausgebildet sind, und welche mittels der Schlitze (71) mit einer Aussenselte der Einlegeelemente (31, 41, 51) verbunden sind, wobei der Innenbereich in mindestens drei Zonen (3, 4,5) unterteilt ist, wobei in jede Zone (3, 4, 5) mindestens zwei übereinanderliegende Einlegeelemente (31, 41, 51, 32) aufnehmbar sind welche sich hinsichtlich ihrer Härte unterscheiden,
wobei die unterschiedliche Härte der übereinanderliegenden Einlegelemente (31, 41, 51, 32) durch die Orientierung der Schlitze (71) erzeugt wird.

2. Liegeunterlage (1) nach Anspruch 1, **dadurch gekennzeichnet, dass** mindestens zwei Einlegeelemente (31, 41, 51, 32) übereinanderliegend anordenbar sind.

3. Liegeunterlage (1) nach einem der vorhergehenden Ansprüche, **dadurch gekennzeichnet, dass** die umfassten geschlitzten Einlegeelemente (31, 41, 51) wahlweise mit Orientierung der Schlitze (71) nach oben in Richtung Liegefläche oder nach unten in Richtung Bodenfläche anordenbar sind.

4. Liegeunterlage (1) nach einem der vorhergehenden Ansprüche, **dadurch gekennzeichnet, dass** eine obere Deckschicht vorgesehen ist.

5. Liegeunterlage (1) nach einem der vorhergehenden Ansprüche, **dadurch gekennzeichnet, dass** mindestens eine Polsterlage vorgesehen ist.

6. Liegeunterlage (1) nach einem der vorhergehenden Ansprüche, dass diese von einem verschliessbaren Überzug umschlossen ist.

7. Liegeunterlage (1) nach einem der vorhergehenden Ansprüche, **dadurch gekennzeichnet, dass** sie eine Matratze ist.

## Claims

1. Lying support (1) with a lying surface, comprising a frame (2) with parallel longitudinal frame parts, thereto-connected transverse frame parts and a floor element, whereby the frame (2) comprises an inner area into which insert elements (31, 41, 51, 32) are receivable,
whereby
the insert elements (31, 41, 51, 32) have distinguishable hardness, as well as slots (71), and ventilation channels (61) running transversely to the longitudinal direction, which are aligned with through holes (6) formed in the parallel longitudinal frame parts, and which, by means of the slots (71), are connected to an outer side of the insert elements (31, 41, 51), whereby the inner area is divided into at least three zones (3, 4, 5), whereby in each zone (3, 4, 5) at least two insert elements (31, 41, 51, 32), lying over one another, are receivable, which differ with respect to their hardness,
whereby the differing hardness of the insert elements (31, 41, 51, 32) lying over one another is produced through the orientation of the slots (71).

2. Lying support (1) according to claim 1, **characterized in that** at least two insert elements (31, 41, 51, 32) are able to be disposed lying over one another.

3. Lying support (1) according to one of the preceding claims, **characterized in that** the comprised slotted insert elements (31, 41, 51) are selectively positionable with orientation of the slots (71) upwardly in the direction of the lying surface or downwardly in the direction of the floor surface.

4. Lying support (1) according to one of the preceding claims, **characterized in that** an upper covering layer is provided.

5. Lying support (1) according to one of the preceding claims, **characterized in that** at least one cushion layer is provided.

6. Lying support (1) according to one of the preceding claims, <characterized in> that it is enclosed by a closable cover.

7. Lying support (1) according to one of the preceding claims, **characterized in that** it is a mattress.

## Revendications

1. Support de couchage (1) pourvu d'une surface de couchage comprenant un cadre (2) ayant des parties de cadre longitudinales parallèles, des parties de cadre transversales reliées entre elles, et un élément de plancher, le cadre (2) comprenant une zone interne dans laquelle des inserts (31, 41, 51, 32) peuvent être logés,
dans lequel
les inserts (31, 41, 51, 32) ont une dureté distincte, et sont également équipés des fentes (71), et de canaux de ventilation (61) s'étendant transversalement par rapport à la direction longitudinale, lesquels sont alignés avec des ouvertures traversantes (6) formées dans les parties de cadre longitudinales parallèles, et lesquelles, sont reliées au moyen des fentes (71) à une face externe des inserts (31, 41, 51), la zone interne étant divisée en au moins trois zones (3, 4, 5), et dans chaque zone (3, 4, 5) au moins deux inserts (31, 41, 51, 32) superposés, qui diffèrent l'un par rapport à l'autre en termes de dureté, peuvent être reçus,
la différente dureté des inserts (31, 41, 51, 32) superposés les uns aux autres étant produite par l'orientation des fentes (71).

2. Support de couchage (1) selon la revendication 1, **caractérisé en ce que** l'on peut superposer au moins deux inserts (31, 41, 51, 32) les uns aux autres.

3. Support de couchage (1) selon l'une des revendications précédentes, **caractérisé en ce que** les inserts fendus (31, 41, 51) compris dans la zone interne peuvent être sélectivement positionnés avec une orientation des fentes (71) vers le haut en direction de la surface de couchage, ou vers le bas en direction de la surface au sol.

4. Support de couchage (1) selon l'une des revendications précédentes, **caractérisé en ce qu'**une couche supérieure de recouvrement est fournie.

5. Support de couchage (1) selon l'une des revendications précédentes, **caractérisé en ce qu'**au moins un rembourrage est fourni.

6. Support de couchage (1) selon l'une des revendications précédentes, **caractérisé en ce qu'**il est contenu dans une housse refermable.

7. Support de couchage (1) selon l'une des revendications précédentes, **caractérisé en ce qu'**il est un matelas.
